# EUROPÄISCHE PATENTSCHRIFT

(11) **EP 0 795 885 B1**
(45) Veröffentlichungstag und Bekanntmachung des Hinweises auf die Patenterteilung: **04.05.2005**
(21) Anmeldenummer: 97100311.6
(22) Anmeldetag: 10.01.1997
(51) Int. Cl.: H01H 37/54, H01H 11/00, H01H 37/04

(54) **Schalter mit einem temperaturabhängigen Schaltwerk**
Switch with a temperature sensitive switching mechanism
Interrupteur avec un mécanisme de commutation sensible à la température

(30) Priorität: 12.03.1996 DE 19609577
(43) Veröffentlichungstag der Anmeldung: 17.09.1997
(62) Teilanmeldung aus: 05004787.7
(73) Patentinhaber: Thermik Gerätebau GmbH, 75181 Pforzheim (DE)
(72) Erfinder: Kruck, Günter, 75177 Pforzheim (DE); Hofsäss, Marcel, 75179 Pforzheim (DE)
(74) Vertreter: Otten, Hajo, Dr.-Ing.

(56) Entgegenhaltungen:
- EP-A- 0 284 916
- DE-A- 3 122 899
- DE-A- 4 139 091
- DE-U- 8 915 123
- GB-A- 2 239 827

## Beschreibung

Die vorliegende Erfindung betrifft einen Schalter mit einem ein temperaturabhängiges Schaltwerk aufnehmenden Gehäuse, das ein elektrisch leitendes Unterteil sowie ein das Unterteil verschließendes und daran befestigtes, elektrisch isolierendes Deckelteil umfaßt, an dessen Innenseite ein erster, nach außen durchkontaktierter Gegenkontakt für das Schaltwerk vorgesehen ist, wobei das Unterteil als zweiter Gegenkontakt des Schaltwerkes dient, das in Abhängigkeit von seiner Temperatur eine elektrisch leitende Verbindung zwischen den beiden Gegenkontakten herstellt, bei dem an dem Deckelteil eine erste Anschlußelektrode unverlierbar angeordnet ist, die elektrisch mit dem ersten Gegenkontakt verbunden ist, sowie eine zweite Anschlußelektrode unverlierbar angeordnet ist, die infolge der Befestigung des Deckelteiles an dem Unterteil elektrisch mit dem Unterteil verbunden ist.

Ein derartiger Schalter ist aus der DE 31 22 899 C2 bekannt.

Bei einem aus der DE 37 10 672 A1 bekannten Schalter weist das Gehäuse ein aus Metall gefertigtes Unterteil sowie ein das Unterteil verschließendes Deckelteil auf, das aus Isoliermaterial gefertigt ist. In diesem Gehäuse ist das Schaltwerk angeordnet, das eine Federscheibe umfaßt, die ein bewegliches _{K}ontaktteil trägt. Die Federscheibe arbeitet gegen eine Bimetall-Schnappscheibe, die über das bewegliche Kontaktteil gestülpt ist. Unterhalb der Schalttemperatur drückt die Federscheibe, die sich am Boden des Unterteils abstützt, das bewegliche _{K}ontaktteil gegen einen Gegenkontakt, der innen am Deckelteil vorgesehen ist und sich nach Art eines Nietes durch den Deckel hindurch nach außen erstreckt. Der Boden des Unterteiles dient als weiterer Gegenkontakt für das Schaltwerk.

Das Deckelteil ist durch einen Bördelrand des Unterteiles an diesem unverlierbar gehalten. Der elektrische Anschluß erfolgt einerseits über die Außenseite des Unterteiles und andererseits über den außenliegenden Kopf des durch den Deckel gehenden Nietes.

Da die Federscheibe selbst aus elektrisch leitendem Material gefertigt ist, sorgt sie unterhalb der Ansprechtemperatur des Schaltwerkes für eine niederohmige, elektrisch leitende Verbindung zwischen dem Gegenkontakt an dem Deckelteil und dem Gegenkontakt an dem Unterteil. Wird jetzt die Temperatur des Schaltwerkes erhöht, so schnappt die Bimetall-Schnappscheibe plötzlich um und drückt das bewegliche Kontaktteil gegen die Kraft der Federscheibe von dem Gegenkontakt des Deckelteils weg, so daß die elektrische Verbindung unterbrochen wird.

Derartige Schalter werden allgemein zur Temperaturüberwachung von elektrischen Geräten eingesetzt und auch Thermoschalter genannt. Solange die Temperatur des elektrischen Gerätes eine bestimmte Ansprechtemperatur nicht überschreitet, bleibt der Schalter geschlossen, der zu diesem Zweck in Reihe mit dem zu schützenden Verbraucher geschaltet ist. Erhöht sich nun die Temperatur des Verbrauchers über die Ansprechtemperatur hinaus, so schnappt die Bimetall-Schnappscheibe um und unterbricht so den Stromfluß zu dem Verbraucher.

Bei dem bekannten Schalter ist von Nachteil, daß seine Fertigung relativ aufwendig ist. Dies liegt vor allem daran, daß nach der Fertigung des Deckelteiles anschließend der Gegenkontakt an dem Deckelteil befestigt werden muß, wobei gleichzeitig für die elektrisch leitende Verbindung durch das Deckelteil hindurch nach außen zu sorgen ist. Dies geschieht nach Art eines Nietes, der außerhalb des Deckels in einen Kopf übergeht, an den Litzen, Crimpanschlüsse etc. angelötet werden können. Diese Montage des Gegenkontaktes am Deckelteil ist nur manuell möglich und damit sehr kostenintensiv.

An den Bördelrand des Unterteiles kann jetzt als zweiter Anschluß eine Litze angelötet werden, wobei es auch möglich ist, an den äußeren Boden des Unterteiles einen Crimpanschluß anzuschweißen. Auch diese Maßnahmen sind in der Regel nur manuell durchzuführen, so daß auch sie sehr kostenintensiv sind.

Ein weiterer Nachteil des bekannten Schalters liegt darin, daß er wegen des aus Isoliermaterial gefertigten Deckelteiles nicht sehr druckstabil ist, so daß er für Anwendungen nicht geeignet ist, wo er hohe Drücke aufnehmen muß. Dies ist z.B. bei der Anordnung des Schalters in Motorwicklungen der Fall.

Ein druckstabilerer Schalter ist aus der DE 21 21 802 A1 bekannt. Dieser Schalter beinhaltet in seinem Gehäuse ebenfalls ein wie oben beschriebenes temperaturabhängiges Schaltwerk. Das Gehäuse dieses Schalters umfaßt ein Deckelteil sowie ein Unterteil, die beide topfartig ausgebildet und aus elektrisch leitendem Material gefertigt sind. Sowohl an das Oberteil als auch an das Unterteil sind einstückig Crimpanschlüsse angeformt, wobei sich der Crimpanschluß des Unterteiles durch eine entsprechende Ausklinkung in der Wand des Oberteiles nach außen erstreckt. Zwischen dem Oberteil und dem Unterteil ist eine Isolierfolie angeordnet, um die beiden Gehäuseteile elektrisch gegeneinander zu isolieren.

Das temperaturabhängige Schaltwerk kontaktiert nun einerseits über die Federscheibe das Unterteil und andererseits über das bewegliche Kontaktteil das Deckelteil, so daß eine elektrisch leitende Verbindung zwischen den beiden Crimpanschlüssen besteht, solange die Temperatur des Schaltwerkes unterhalb der Ansprechtemperatur liegt. Erhöht sich die Temperatur des Schaltwerkes, so wird diese elektrische Verbindung in oben beschriebener Weise unterbrochen.

Auch bei diesem Schalter ist die Endmontage wegen der einzulegenden Isolierfolie sehr aufwendig und daher nur manuell durchzuführen. Diese manuelle Endmontage ist nicht nur lohnintensiv, sie führt auch zu Montagefehlern und damit zu einem hohen Ausschuß.

Bei dem aus der DE 37 10 672 A1 bekannten Schalter ist also vor allem von Nachteil, daß er nicht druckfest ist, nicht vollautomatisch gefertigt werden kann und im übrigen wegen des Bördelrandes nicht zuverlässig staubdicht abgedichtet ist. Der aus der DE 21 21 802 A1 bekannte Schalter ist wegen des ganz aus Metall gefertigten Gehäuses zwar druckfester und zudem besser abgedichtet, ist aber wegen der zusätzlich erforderlichen Isolierfolie noch weniger für eine automatische Fertigung geeignet.

Der aus der eingangs erwähnten, gattungsbildenden DE 31 22 899 C2 bekannte Schalter umfaßt zwei in seinen Deckel eingegossene Anschlußelektroden, von denen sich eine stegartig bis zur Mitte des Deckelteiles erstreckt und dort einen angeschweißten Kontakt trägt. Die zweite Anschlußelektrode ist T-förmig ausgebildet, wobei die äußeren Enden des Querbalkens um das Deckelteil herum nach unten gebogen werden müssen, so daß sie beim Aufsetzen des Deckelteiles auf das Gehäuseunterteil mit diesem in Kontakt gelangen. Bei dem bekannten Schalter ist zum einen die komplizierte und unsichere Kontaktierung zwischen Deckelteil und Unterteil von Nachteil, die eine automatische Fertigung nicht zuläßt. Weiter ist der Deckel mechanisch relativ instabil, da große Freiräume erforderlich sind. Der bekannte Schalter kann aus beiden Gründen nur von Hand zusammengesetzt werden.

Aus der DE 89 08 999 U1 ist ferner ein Schalter mit einem temperaturabhängigen Schaltwerk bekannt, bei dem das Gehäuseunterteil durch Laschen an dem Deckelteil befestigt ist. Die Laschen dienen jedoch nicht der Kontaktierung.

Vor diesem Hintergrund ist es Aufgabe der vorliegenden Erfindung, einen vollautomatisch zu fertigenden, anschlußfertigen Schalter zu schaffen, der konstruktiv einfach aufgebaut und leicht an einem zu schützenden Gerät zu montieren ist. Ferner sollte der neue Schalter staubdicht abgedichtet sein.

Erfindungsgemäß wird diese Aufgabe bei dem eingangs genannten Schalter dadurch gelöst, daß die zweite Anschlußelektrode in dem Deckelteil als Ringsegment ausgebildet ist, in das sich die erste Anschlußelektrode hinein erstreckt, wobei vorzugsweise an dem Unterteil nach oben weisende, umgebogene Laschen vorgesehen sind, die das Deckelteil halten und die zweite Anschlußelektrode kontaktieren.

Die der Erfindung zugrundeliegende Aufgabe wird auf diese Weise jeweils vollkommen gelöst.

Die Endmontage des neuen Schalters ist jetzt nämlich vollständig automatisierbar, da das Deckelteil mit den beiden Anschlußelektroden vorgefertigt werden kann und eine hinreichende Stabilität für automatische Fertigung aufweist. Das Schaltwerk muß dann lediglich noch in das Unterteil eingelegt und das Deckelteil auf dieses aufgesetzt werden, bevor Unterteil und Deckelteil dann miteinander befestigt werden, wodurch gleichzeitig die Verbindung zwischen dem Unterteil und der zweiten Anschlußelektrode hergestellt wird. Diese kann z.B. als Ring ausgebildet sein und an der Unterseite des Deckelteiles angeordnet werden sowie eine nach außen weisende Schweißfahne aufweisen. Nach dem Aufsetzen des Deckels auf einen Rand oder eine Schulter des Unterteiles liegt somit die zweite Anschlußelektrode auf diesem Rand oder dieser Schulter auf, so daß beim Befestigen des Deckelteiles an dem Unterteil automatisch die elektrische Verbindung zwischen zweiter Anschlußelektrode und Unterteil hergestellt wird.

Durch die Weiterbildung mit nach oben weisenden Laschen ergibt sich eine sichere und einfache, automatische Fertigung.

Da jetzt beide Anschlußelektroden mechanisch an dem Deckelteil angeordnet sind, erleichtert sich auch die Montage des Schalters an einem zu schützenden Gerät erheblich, da die Außenanschlüsse der Anschlußelektroden jetzt in einer Ebene liegen können, sich zumindest aber auf gleicher Höhe befinden, wenn der Schalter den Fertigungsautomaten verläßt. Mit anderen _{W}orten, der fertig zusammengebaute Schalter ist bereits anschlußfertig, es sind keine weiteren Anschlußmaßnahmen erforderlich, bevor der Schalter mit dem zu schützenden Gerät verbunden werden kann.

Durch das vollautomatisch durchzuführende Fertigungsverfahren läßt sich der neue Schalter auf einem Automaten fertigen, so daß die Herstellungskosten sehr gering sind. Wegen der hohen Reproduzierbarkeit von Fertigungsautomaten geht auch der Ausschuß bei derart gefertigten Schaltern gegenüber manueller Endmontage deutlich zurück, so daß sich auch dadurch die Kosten für den neuen Schalter deutlich reduzieren.

Dabei ist es bei dem neuen Schalter dann bevorzugt, wenn die erste Anschlußelektrode mit dem Deckelteil derart umspritzt oder vergossen ist, daß sie integraler Bestandteil des Deckelteiles ist und mit einem Anschlußteil aus dem Deckelteil hervorsteht.

Ferner ist es bevorzugt, wenn die zweite Anschlußelektrode mit dem Deckelteil derart umspritzt oder vergossen ist, daß sie integraler Bestandteil des Deckelteiles ist und mit einem Anschlußteil aus dem Deckelteil hervorsteht. Diese Maßnahme ist fertigungstechnisch von Vorteil, da durch das Umspritzen oder Vergießen eine sehr einfache Befestigung der Anschlußelektroden an dem Deckelteil möglich ist. Die Anschlußelektroden können z.B. nacheinander oder gleichzeitig mit dem Deckelteil verspritzt werden, was ebenfalls vollautomatisch möglich ist.

. In einer Weiterbildung ist es bevorzugt, wenn die erste Anschlußelektrode sich in dem Deckelteil als Steg von ihrem Anschlußteil zu dem etwa zentrisch angeordneten ersten Gegenkontakt erstreckt.

Durch diese Maßnahme wird dem Deckelteil eine große Stabilität verliehen, zumal die beiden Anschlußelektroden jetzt in einer Ebene liegen können. Neben der großen mechanischen Stabilität des Deckelteiles haben diese Maßnahmen den weiteren Vorteil, daß die beiden Anschlußelektroden in einem einzigen Arbeitsgang mit dem Deckelteil umspritzt werden können, so daß sich die Fertigung noch einmal vereinfacht.

Dabei ist es dann bevorzugt, wenn die erste und die zweite Anschlußelektrode aus einem gemeinsamen Blechteil ausgestanzt sind.

Hier ist von Vorteil, daß auch die Fertigung der beiden Anschlußelektroden automatisierbar ist. Die beiden Anschlußelektroden können z.B. an einem Band gegurtet geliefert werden, so daß sie danach nur noch vollautomatisch umspritzt werden müssen.

Insgesamt ist es bei dem neuen Schalter bevorzugt, wenn das Unterteil ein Tiefziehteil mit einem umlaufenden Rand ist, der in eine Ringnut in dem Deckelteil eingreift. Ferner ist es hier bevorzugt, wenn das Deckelteil und ggf. die zweite Anschlußelektrode Schlitze für die Laschen des Unterteiles aufweisen.

Bei diesen Maßnahmen ist von Vorteil, daß der neue Schalter durch das Zusammenwirken von umlaufendem Rand und Ringnut staubdicht ausgebildet ist. Wegen der mit den Laschen zusammenwirkenden Schlitzen ist auch die Montage vereinfacht, da das Deckelteil über die Schlitze auf den Laschen zentriert/positioniert wird, so daß eine einfache automatische Fertigung möglich ist. Dabei ist es dann bevorzugt, wenn das Deckelteil das Unterteil übergreift und nach oben sowie radial nach außen offene Taschen aufweist, in deren Boden die Schlitze münden und an deren Boden die zweite Anschlußelektrode für die Laschen zugänglich ist.

Diese Maßnahme ist bezüglich des einfachen Zusammenbaus von Vorteil, wegen der nach oben sowie radial nach außen offenen Taschen können die hochstehenden Laschen jetzt von der Seite sowie von oben her umgebogen werden, wodurch nicht nur die Befestigung des Deckelteiles an dem Unterteil, sondern gleichzeitig auch noch über die Laschen der elektrische Kontakt zwischen dem Unterteil sowie der zweiten Anschlußelektrode realisiert wird. Diese Maßnahme hat also ferner den Vorteil, daß nur sehr wenige und dazu noch automatisierbare Fertigungsschritte erforderlich sind, um die mechanische Befestigung des Deckelteiles an dem Unterteil sowie die elektrische Verbindung der zweiten Anschlußelektrode mit dem Unterteil zu realisieren.

In einer Weiterbildung des neuen Schalters ist es dann bevorzugt, wenn Wände der Taschen über die umgebogenen Laschen nach oben vorstehen.

Bei dieser Maßnahme ist von Vorteil, daß keine elektrisch leitenden Teile über den neuen Schalter nach oben vorstehen, so daß er nach oben isoliert ist. Wegen des elektrisch leitenden Unterteiles ist auf der Unterseite des neuen Schalters jedoch ein sehr guter Wärmekontakt möglich.

In einem Ausführungsbeispiel ist es dann bevorzugt, wenn der erste Gegenkontakt als nach unten gebogenes, abgewinkeltes freies Ende der stegartig ausgebildeten ersten Anschlußelektrode ausgebildet ist.

Hier ist von Vorteil, daß nur ein Teil benötigt wird, um sowohl die Anschlußelektrode als auch den Gegenkontakt zu realisieren. Die erste Anschlußelektrode wird gestanzt und danach und/oder dabei geprägt/gepreßt, so daß das freie Ende nach unten abgewinkelt ist. Diese Anschlußelektrode wird dann entsprechend mit dem Deckelteil umspritzt oder damit vergossen, so daß nur sehr wenige Fertigungsschritte erforderlich sind, um die erste Anschlußelektrode sowie den damit verbundenen ersten Gegenkontakt zu fertigen und unverlierbar an dem Deckelteil anzuordnen. Wegen der einfachen Fertigungsschritte ist dieser Fertigungsabschnitt auch besonders einfach zu automatisieren.

Andererseits ist es aber bevorzugt, wenn der erste Gegenkontakt einen Bolzen aufweist, der von der Innenseite des Deckelteiles her in einer zentrischen Bohrung in dem Deckelteil sowie dem ersten Anschlußteil steckt und an dem ersten Anschlußteil durch eine Schneid-/Klemmverbindung gehalten ist.

Hier ist von Vorteil, daß trotz der nun zu verwendenden zwei Teile die gesamte Fertigung sehr einfach ist, da zum einen das erste Anschlußteil nicht gebogen werden muß. Zum anderen muß der Gegenkontakt lediglich mit seinem Bolzen in die Bohrung eingesteckt werden, wo er durch die Schneid-/Klemmverbindung ohne weitere Maßnahmen hält. Auch bei diesem Ausführungsbeispiel ist also die Anbringung des ersten Gegenkontaktes an dem Deckelteil automatisch zu bewerkstelligen, wobei nur wenige Fertigungsschritte erforderlich sind.

Allgemein ist es bei dem neuen Schalter bevorzugt, wenn das Schaltwerk eine gegen eine Bimetall-Schnappscheibe arbeitende Federscheibe umfaßt, die sich mit ihrem Rand am Unterteil abstützt und ein bewegliches Kontaktteil trägt, das sie unterhalb einer Schalttemperatur des Schaltwerkes gegen den ersten Gegenkontakt drückt, wobei vorzugsweise das bewegliche Kontaktteil unverlierbar dadurch an der Federscheibe gehalten ist, daß es an diese entweder angeschweißt oder aber einstückig mit der Federscheibe ausgebildet ist.

Bei diesen alternativ vorzusehenden Maßnahmen ist von Vorteil, daß das Einlegen des Schaltwerkes in das Unterteil sehr einfach automatisch durchzuführen ist, da das bewegliche Kontaktteil nicht verloren gehen oder verkanten kann. Bei den beiden eingangs erwähnten Schaltern ist dieses Kontaktteil nämlich nur lose in die Federscheibe eingelegt, so daß es dort bei der nur manuell durchzuführenden Montage zu einem Verklemmen des nicht richtig eingesetzten Kontaktteiles und damit zu einem Ausschuß kommen kann. Bei der unverlierbaren Anordnung des Kontaktteiles an der Federscheibe kann es jedoch weder verloren gehen noch verkanten, so daß auch dieser Schritt des Zusammenbaus leicht automatisierbar ist.

Ferner ist es bevorzugt, wenn das Unterteil an seinem Boden radial außen liegende und umfänglich verteilt angeordnete Warzen als Auflage für den Rand der Federscheibe aufweist, wobei vorzugsweise drei Warzen vorgesehen sind, die umfänglich etwa gleich verteilt angeordnet sind.

Bei dieser Maßnahme ist von Vorteil, daß die Federscheibe auch dann gleichmäßig aufliegt, wenn ihr Rand aufgrund der Stanzfertigung leicht uneben ist. Die Federscheibe kann somit nicht in dem Unterteil kippen oder wackeln, so daß nach dem Einlegen der Federscheibe die Position des beweglichen Kontaktes definiert ist und die Bimetall-Schnappscheibe automatisch über diesen Kontakt gestülpt werden kann. Diese Maßnahmen ermöglichen also weiter eine sehr einfache vollautomatische Fertigung.

Weitere Vorteile ergeben sich aus der Beschreibung und der beigefügten Zeichnung.

Ausführungsbeispiele der Erfindung sind in der beigefügten Zeichnung dargestellt und werden in der nachfolgenden Beschreibung näher erläutert. Es zeigen:
- Fig. 1: einen Längsschnitt durch den neuen Schalter;
- Fig. 2: eine Draufsicht auf ein weiteres Ausführungsbeispiel des Unterteiles des Schalters aus Fig. 1;
- Fig. 3: eine Draufsicht auf das Deckelteil bei dem Schalter aus Fig. 1;
- Fig. 4: einen Längsschnitt durch ein weiteres Ausführungsbeispiel des Deckelteiles des Schalters aus Fig. 1; und
- Fig. 5: die bei dem neuen Schalter aus Fig. 1 verwendeten Anschlußelektroden, wie sie am Band vor der Umspritzung mit dem Deckelteil angeliefert werden.

In Fig. 1 ist mit 10 der neue Schalter bezeichnet, der ein Gehäuse 11 aufweist, in dem ein temperaturabhängiges Schaltwerk 12 angeordnet ist.

Das Gehäuse 11 umfaßt ein aus leitfähigem Material, vorzugsweise Metall gefertigtes Unterteil 14 sowie ein aus isolierendem Material gefertigtes Deckelteil 15, das das Unterteil 14 verschließt.

Das temperaturabhängige Schaltwerk 12 weist in bekannter Weise eine Federscheibe 16 auf, die sich in dem Unterteil 14 an dessen Boden 17 abstützt. Die Federscheibe 16 trägt ein bewegliches Kontaktteil 18, das in dem gezeigten Ausführungsbeispiel an die Federscheibe 16 angeschweißt ist. Über das Kontaktteil 18 ist in bekannter Weise eine Bimetall-Schnappscheibe 19 gestülpt.

In der in Fig. 1 gezeigten Tieftemperaturstellung, also unterhalb der Ansprechtemperatur des Schaltwerkes 12, drückt die Federscheibe 16 das bewegliche Kontaktteil 18 gegen einen ersten Gegenkontakt 21, der an dem Deckelteil 15 an dessen Innenseite 22 in einer kreisförmigen Vertiefung 23 angeordnet ist. Das leitende Unterteil 14 selbst wirkt als zweiter Gegenkontakt 24 für das Schaltwerk 12.

Das Unterteil 14 ist ein Tiefziehteil 26 mit einem umlaufenden hochgestellten Rand 27, von dem sich nach oben drei Laschen 28 erstrecken, wie dies auch aus der Draufsicht auf das Unterteil 14 in der Fig. 2 zu erkennen ist. Am Boden 17 des Unterteiles 14 ist noch eine Verstärkungssicke 29 vorgesehen, die dem Unterteil 14 mechanische Stabilität verleiht.

Radial außen läuft auf dem Boden 17 ein Auflagewulst 30 um, auf dem die Federscheibe 16 aufliegt.

Bei dem alternativen Ausführungsbeispiel der Fig. 2 sind statt des Auflagewulstes 30 drei radial außen liegende und umfänglich etwa gleichmäßig verteilte Warzen 31 angeordnet, auf denen die Federscheibe 16 mit ihrem Rand 32 zum Liegen kommt. Durch diese Drei-Punkt-Unterstützung der Federscheibe 16 ist sie immer mit allen drei Warzen 31 über ihren Rand 32 in Anlage.

Zur Außenkontaktierung des neuen Schalters 10 ist das Deckelteil 15 integral mit einer ersten Anschlußelektrode 34 ausgebildet, die einen abgewinkelten Steg 35 umfaßt, der sich von ihrem außenliegenden Anschlußteil 36 zu dem Bereich einer Bohrung 37 erstreckt, wo der erste Gegenkontakt 21 angeordnet ist. Dieser erste Gegenkontakt 21 sitzt mit seinem Bolzen 38 in der Bohrung 37, die sich durch das Deckelteil 15 sowie den Steg 35 der ersten Anschlußelektrode 34 hindurch erstreckt. Zwischen dem Bolzen 38 sowie der Bohrung 37 herrscht eine Schneid-/Klemmverbindung vor, so daß der Bolzen 38 durch einfachen Einstecken in die Bohrung 37 sicher gehalten wird.

Das isolierende Deckelteil 15 weist als weiteren integralen Bestandteil eine zweite Anschlußelektrode 41 auf, die gemäß Fig. 3 ein Ringsegment 42 umfaßt, an das sich das außenliegende Anschlußteil 43 anschließt.

Die beiden Anschlußelektroden 34 und 41 wurden bei der Fertigung mit dem Deckelteil 15 umspritzt, so daß sie integraler Bestandteil des Deckelteiles 15 sind.

Wie insbesondere aus der Schnittdarstellung der Fig. 1 zu erkennen ist, liegen die beiden Anschlußelektroden 34 und 41 in einer Ebene, was dadurch möglich wird, daß sich der abgewinkelte Steg 35 in den offenen Bereich des Ringsegmentes 42 hinein erstrecken kann.

In Fig. 1 ist ferner zu erkennen, daß das Deckelteil 15 eine umlaufende Ringnut 45 aufweist, in der der umlaufende Rand 27 des Unterteiles 14 liegt, so daß das Innere des Schalters 10 staubdicht abgeschlossen ist.

In dem Deckelteil 15 ist ferner dreimal ein Schlitz 46 vorgesehen, an den sich ein weiterer Schlitz 47 anschließt, der in dem Ringsegment 42 vorgesehen ist. Diese beiden Schlitze 46, 47 münden in eine radial nach außen sowie nach oben offene Tasche 48, in die die Lasche 28 von unten hineinragt. In der Tasche 48 ist an ihrem Boden 49 ein freiliegender Bereich der zweiten Anschlußelektrode 41 vorgesehen, so daß das umgebogene obere Ende 50 der Lasche 28 in Anlage mit der zweiten Anschlußelektrode 41 ist und dabei nicht nur eine elektrische Verbindung zu dem Unterteil 14 herstellt sondern gleichzeitig auch noch das Deckelteil 15 an dem Unterteil 14 befestigt.

In Fig. 1 ist weiter noch zu erkennen, daß die Tasche 48 eine Wand 51 aufweist, die das umgebogene obere Ende 50 der Lasche 28 nach oben überragt, so daß keine elektrisch leitenden Teile nach oben über den neuen Schalter 10 überstehen, der somit nach oben vor ungewünschten elektrischen Kontakten geschützt ist.

Über sein elektrisch leitendes Unterteil 14 kann der neue Schalter 10 dagegen in einen guten Wärmekontakt mit einem zu schützenden Bauteil gebracht werden.

Die Funktionsweise des insoweit beschriebenen Schalters 10 ist wie folgt: In der in Fig. 1 gezeigten Tieftemperatur besteht eine elektrisch leitende Verbindung von dem Anschlußteil 36 der ersten Anschlußelektrode 34 über den ersten Gegenkontakt 21, das bewegliche Kontaktteil 18, die aus elektrisch leitfähigem Material gefertigte Federscheibe 16, die Warzen 31 oder den

Auflagewulst 30, das leitende Unterteil 14, die hochstehenden Laschen 28 sowie das Ringsegment 42 zu dem Anschlußteil 43 der zweiten Anschlußelektrode 41. Bei Erhöhung der Temperatur schnappt die Bimetall-Schnappscheibe 19 von der gezeigten konvexen in eine konkave Stellung um und drückt dabei dann das bewegliche Kontaktteil 18 gegen die Kraft der Federscheibe 16 von dem ersten Gegenkontakt 21 weg. Die Bimetall-Schnappscheibe 19 sowie die Federscheibe 16, die schließlich irgendwann auch umschnappt, stützen sich dann an dem isolierenden Deckelteil 15 ab, so daß trotz der Anlage des mittleren Bereiches der Federscheibe 16 an der Verstärkungssicke 29 jetzt keine elektrische Verbindung zwischen den beiden Anschlußteilen 36, 43 mehr besteht.

In Fig. 4 ist ein alternatives Ausführungsbeispiel des Deckelteiles 15 gezeigt, bei dem statt eines isolierten ersten Gegenkontaktes 21 der abgewinkelte Steg 35 verlängert und an seinem freien Ende 52 nach unten derart abgewinkelt ist, daß der erste Gegenkontakt 21 sozusagen einstückig mit der ersten Anschlußelektrode 34 ausgebildet ist. Die übrigen Merkmale des Deckelteiles 15 aus Fig. 4 entsprechen denen des Deckelteiles 15 aus Fig. 1 und sind dementsprechend mit den gleichen Bezugszeichen belegt.

In Fig. 5 schließlich sind die beiden Anschlußelektroden 34, 41 vor dem Umspritzen mit dem Deckelteil 15 gezeigt. Es ist zu erkennen, daß die Schlitze 47 in Ausbuchtungen 53 angeordnet sind, so daß durch die Materialverstärkung dort für entsprechenden Halt der Laschen 28 gesorgt ist.

Die beiden Anschlußelektroden 34, 41 sind mit ihren Anschlußteilen 36, 43 einstückig an einem Blechband 55 geführt, das zusammen mit den Anschlußelektroden 34, 41 aus einem gemeinsamen Blechstück 56 ausgestanzt wurde. Es sind ferner noch Transportlöcher 57 zu erkennen, über die das Band 55 im Rahmen einer automatischen Fertigung bewegt wird.

Die Fertigung des insoweit beschriebenen Schalters 10 geschieht wie folgt:

Zunächst werden die Anschlußelektroden 34, 41 wie in Fig. 5 gezeigt aus dem gemeinsamen Blechstück 56 ausgestanzt und daraufhin mit dem Deckelteil 15 umspritzt, so daß sie integraler Bestandteil des Deckelteiles werden, wie dies in den Fig. 1 und 4 gezeigt ist.

Weiterhin wird das Unterteil 14 als Tiefziehteil gefertigt, wobei neben dem hochstehenden, umlaufenden Rand 27 noch die Laschen 28 sowie entweder die Warzen 31 oder der Auflagewulst 30 bei dem Tiefziehen und vorhergehendem Stanzen ausgebildet werden. Dieses Unterteil 14 wird als Schüttgut einer automatischen Fertigungsmaschine zugeführt, dort positioniert und in Paletten eingesetzt. Daraufhin werden die Laschen 28, die sich ggf. während des Transportes verbogen haben, wieder gerichtet.

Parallel dazu wird die Federscheibe aus Bandmaterial ausgestanzt, gebogen, wärmebehandelt und mit einem Kontaktteil 18 versehen, das entweder aufgeschweißt oder ausgeprägt wird.

Die Bimetall-Schnappscheibe wird ebenfalls als Schüttgut der automatischen Fertigungsmaschine zugeführt.

Als nächstes wird jetzt die Federscheibe 16 mit daran unverlierbar gehaltenem Kontaktteil 18 in das Unterteil 14 eingelegt. Insbesondere dann, wenn die drei Warzen 31 vorgesehen sind, liegt die Federscheibe 16 sicher am Boden 17 des Unterteiles 14 auf.

Jetzt wird von dem Fertigungsautomaten die Bimetall-Schnappscheibe 19 über das Kontaktteil 18 gestülpt, dessen Lage wegen der Warzen 31 genau bekannt und sicher fixiert ist.

Daraufhin wird das wie oben beschrieben vorgefertigte Deckelteil 15 so auf das Unterteil 14 aufgesetzt, daß die drei Laschen 28 durch die Schlitze 46, 47 hindurch nach oben in die Taschen 48 greifen. Durch die Laschen 28 findet eine Art Positionierung/Zentrierung des Deckelteiles 15 am Unterteil 14 statt.

Nach dem Aufsetzen des Deckelteiles 15 greifen jetzt Biegewerkzeuge seitlich und von oben in die drei Taschen 48 ein und biegen die oberen Enden 50 der Laschen 28 wie in Fig. 1 gezeigt so um, daß sie auf den frei zugänglichen Bereichen der zweiten Anschlußelektrode 41 zum Liegen kommen.

Sämtliche insoweit beschriebenen Schritte lassen sich vollautomatisch durchführen.

## Patentansprüche

1. Schalter mit einem ein temperaturabhängiges Schaltwerk (12) aufnehmenden Gehäuse (11), das ein elektrisch leitendes Unterteil (14) sowie ein das Unterteil (14) verschließendes und daran befestigtes, elektrisch isolierendes Deckelteil (15) umfaßt, an dessen Innenseite (22) ein erster, nach außen durchkontaktierter Gegenkontakt (21) für das Schaltwerk (12) vorgesehen ist, wobei das Unterteil (14) als zweiter Gegenkontakt (24) des Schaltwerkes (12) dient, wobei das Schaltwerk in Abhängigkeit von seiner Temperatur eine elektrisch leitende Verbindung zwischen den beiden Gegenkontakten (21, 24) herstellt, bei dem an dem Deckelteil (15) eine erste Anschlußelektrode (34) unverlierbar angeordnet ist, die elektrisch mit dem ersten Gegenkontakt (21) verbunden ist, sowie eine zweite Anschlußelektrode (41) unverlierbar angeordnet ist, die infolge der Befestigung des Deckelteiles (15) an dem Unterteil (14) risch mit dem Unterteil (14) verbunden ist,
**dadurch gekennzeichnet, daß** die zweite Anschlußelektrode (41) in dem Deckelteil (15) als Ringsegment (42) ausgebildet ist, in das sich die erste Anschlußelektrode (34) hinein erstreckt.

2. Schalter nach Anspruch 1, **dadurch gekennzeichnet, daß** an dem Unterteil (14) nach oben weisende, umgebogene Laschen (28) vorgesehen sind, die das Deckelteil (15) halten und die zweite Anschlußelektrode (41) kontaktieren.

3. Schalter nach Anspruch 1 oder 2, **dadurch gekennzeichnet, daß** die erste Anschlußelektrode (34) mit dem Deckelteil (15) derart umspritzt oder vergossen ist, daß sie integraler Bestandteil des Deckelteiles (15) ist, und mit einem Anschlußteil (36) aus dem Deckelteil (15) hervorsteht.

4. Schalter nach einem der Ansprüche 1 bis 3, **dadurch gekennzeichnet, daß** die zweite Anschlußelektrode (41) mit dem Deckelteil (15) derart umspritzt oder vergossen ist, daß sie integraler Bestandteil des Deckelteiles (15) ist, und mit einem Anschlußteil (43) aus dem Deckelteil (15) hervorsteht.

5. Schalter nach einem der Ansprüche 1 bis 4, **dadurch gekennzeichnet, daß** die erste Anschlußelektrode (34) sich in dem Deckelteil (15) als Steg (35) von ihrem Anschlußteil (36) zu dem etwa zentrisch angeordneten ersten Gegenkontakt (41) erstreckt.

6. Schalter nach einem der Ansprüche 1 bis 5, **dadurch gekennzeichnet, daß** die erste und die zweite Anschlußelektrode (34, 41) aus einem gemeinsamen Blechteil (56) ausgestanzt sind.

7. Schalter nach einem der Ansprüche 1 bis 6, **dadurch gekennzeichnet, daß** das Unterteil (14) ein Tiefziehteil (26) mit einem umlaufenden Rand (27) ist, der in eine Ringnut (45) in dem Deckelteil (15) eingreift.

8. Schalter nach einem der Ansprüche 2 bis 7, **dadurch gekennzeichnet, daß** das Deckelteil (15) und ggf. die zweite Anschlußelektrode (41) Schlitze (46, 47) für die Laschen (28) aufweisen.

9. Schalter nach Anspruch 8, **dadurch gekennzeichnet, daß** das Deckelteil (15) das Unterteil (14) übergreift und nach oben sowie radial nach außen offene Taschen (48) aufweist, in deren Boden (49) die Schlitze (46, 47) münden, und an deren Boden (49) die zweite Anschlußelektrode (41) für die Laschen (28) zugänglich ist.

10. Schalter nach Anspruch 9, **dadurch gekennzeichnet, daß** Wände (51) der Taschen (48) über die umgebogenen Laschen (28) nach oben vorstehen.

11. Schalter nach einem der Ansprüche 5 bis 10, **dadurch gekennzeichnet, daß** der erste Gegenkontakt (21) als nach unten gebogenes, abgewinkeltes freies Ende (52) der stegartig ausgebildeten ersten Anschlußelektrode (34) ausgebildet ist.

12. Schalter nach einem der Ansprüche 5 bis 10, **dadurch gekennzeichnet, daß** der erste Gegenkontakt (21) einen Bolzen (38) aufweist, der von der Innenseite (22) her in einer zentrischen Bohrung (37) in dem Deckelteil (15) sowie dem ersten Anschlußteil (34) steckt und an der ersten Anschlußelektrode (34) durch eine Schneid-/Klemmverbindung gehalten ist.

13. Schalter nach einem der Ansprüche 1 bis 12, **dadurch gekennzeichnet, daß** das Schaltwerk (12) eine gegen eine Bimetall-Schnappscheibe (19) arbeitende Federscheibe (16) umfaßt, die sich mit ihrem Rand (32) am Unterteil (14) abstützt und ein bewegliches Kontaktteil (18) trägt, das sie unterhalb einer Schalttemperatur des Schaltwerkes (12) gegen den ersten Gegenkontakt (21) drückt.

14. Schalter nach Anspruch 13, **dadurch gekennzeichnet, daß** das bewegliche Kontaktteil (18) unverlierbar an der Federscheibe (16) gehalten ist.

15. Schalter nach Anspruch 14, **dadurch gekennzeichnet, daß** das bewegliche Kontaktteil (18) an die Federscheibe (16) angeschweißt ist.

16. Schalter nach Anspruch 14, **dadurch gekennzeichnet, daß** das bewegliche Kontaktteil (18) einstückig mit der Federscheibe (16) ausgebildet ist.

17. Schalter nach einem der Ansprüche 13 bis 16, **dadurch gekennzeichnet, daß** das Unterteil (14) an seinem Boden (17) radial außen liegende und umfänglich verteilt angeordnete Warzen (31) als Auflage für den Rand (32) der Federscheibe (16) aufweist.

18. Schalter nach Anspruch 17, **dadurch gekennzeichnet, daß** drei Warzen (31) vorgesehen sind, die umfänglich etwa gleich verteilt sind.

## Claims

1. A switch comprising a housing (11) containing a temperature-dependent switching mechanism (12), said housing including an electrically conductive lower part (14) and an electrically isolating cover part (15) closing off said lower part (14), attached thereto, on an inner surface (22) of said cover part, there being provided a first countercontact (21) for the temperature-dependent switching mechanism (12), through contact being made to said first countercontact externally, said lower part (14) serving as a second countercontact (24) for the temperature-dependent switching mechanism (12), whereby said switching mechanism creates, as a function of its temperature, an electrically conductive connection between said two countercontacts (21, 24), a first connection electrode (34) being arranged on the cover part (15) in lossproof fashion, said first connection electrode connected electrically to the first countercontact (21), a second connection electrode (41) being arranged on the cover part in lossproof fashion, said second connection electrode electrically connected to the lower part (14) as a consequence of the attachment of the cover part (15) to the lower part (14),
**characterized in that** said second connection electrode (41) is configured within the cover part (15) as an annular segment (42) into which the first connection electrode (34) extends.

2. The switch of claim 1, **characterized in that** angled, upward-facing clips (28), which hold the cover part (15) and make contact with the second connection electrode (41), are provided on the lower part (14).

3. The switch of claim 1 or claim 2, **characterized in that** the first connection electrode (34) is injection-embedded or encapsulated into the cover part (15) in such a way that it is an integral component of the cover part (15) and projects out of the cover part (15) with a connector element (36).

4. The switch of anyone of claims 1 through 3, **characterized in that** the second connection electrode (41) is injection-embedded or encapsulated into the cover part (15) in such a way that it is an integral part of the cover part (15) and projects out of the cover part (15) with a connector element (43).

5. The switch of anyone of claims 1 through 4, **characterized in that** the first connection electrode (34) extends in the cover part (15) as a tab (35) from its connector element (36) to the first countercontact (41) that is arranged approximately centeredly.

6. The switch of anyone of claims 1 through 5, **characterized in that** the first and the second connection electrode (34, 41) are punched out of a common sheet-metal part (56).

7. The switch of anyone of claims 1 through 6, **characterized in that** the lower part (14) is a deep-drawn part (26) with a circumferential rim (27) that engages into an annular groove (45) in the cover part (15).

8. The switch of anyone of claims 2 through 7, **characterized in that** the cover part (15) and optionally the second connection electrode (41) has slots (46, 47) for the clips (28).

9. The switch of claim 8, **characterized in that** the cover part (15) overlaps the lower part (14) and has pockets (48) open upward and radially outward, into whose basis (49) the slots (46, 47) open and on whose basis (49) the second connection electrode (41) is accessible for the clips (28).

10. The switch of claim 9, **characterized in that** walls (51) of the pockets (48) project upward beyond the bent-over clips (28).

11. The switch of anyone of claims 5 through 10, **characterized in that** the first countercontact (21) is configured as a downwardly bent, angled, free end (52) of the first connection electrode (34) which is configured as a tab.

12. The switch of anyone of claims 5 through 10, **characterized in that** the first countercontact (21) has a stud (38) that is inserted from the inner side (22) into a centered orifice (37) provided in the cover part (15) and in the first connector element (34), and which is held on the first connector element (34) by means of an insulation displacement and clamp connection.

13. The switch of anyone of claims 1 through 12, **characterized in that** the switching mechanism (12) comprises a spring disk (16), operating against a bimetallic snap disk (19), that is braced at its rim (32) against the lower part (14) and carries a movable contact element (18) that it presses, below a switching temperature of the switching mechanism (12) against the first countercontact (21).

14. The switch of claim 13, **characterized in that** the movable contact element (18) is held in lossproof fashion on the spring disk (16).

15. The switch of claim 14, **characterized in that** the movable contact element (18) is welded onto the spring disk (16).

16. The switch of claim 14, **characterized in that** the movable contact element (18) is configured integrally with the spring disk (16).

17. The switch of anyone of claims 13 through 16, **characterized in that** the lower part (15) has buttons (31), located radially and externally and arranged in circumferentially distributed fashion on its base (17), as support for the rim (32) of the spring disk (16).

18. The switch of claim 17, **characterized in that** three buttons (31) are provided, in approximately equally circumferentially distributed fashion.

## Revendications

1. Interrupteur comportant un boîtier (11), qui est destiné à recevoir un mécanisme de commutation (12) sensible à la température et qui comporte une partie inférieure (14) électroconductrice, ainsi qu'un couvercle (15) électriquement isolé, fermant la partie inférieure (14) et fixé contre celle-ci, sur la face intérieure (22) duquel est prévu un premier contact antagoniste (21) pour le mécanisme de commutation (12), pouvant être contacté vers l'extérieur, la partie inférieure (14) faisant fonction de deuxième contact antagoniste (24) du mécanisme de commutation (12), le mécanisme de commutation (12) établissant en fonction de sa température une liaison électroconductrice entre les deux contacts antagonistes (21, 24), dans lequel Interrupteur, au niveau du couvercle (15), est agencée de manière imperdable une première électrode de raccordement (32) qui est reliée électriquement avec le premier contact antagoniste (21), ainsi qu'une deuxième électrode de raccordement (41) agencée de manière imperdable qui, compte tenu de la fixation du couvercle (15) sur la partie inférieure (14), est reliée électriquement à la partie inférieure (14),
**caractérisé en ce que** la deuxième électrode de raccordement (41) est conçue dans le couvercle (15) sous forme de segment annulaire (42), dans lequel s'étend la première électrode de raccordement (34).

2. Interrupteur selon la revendication 1, **caractérisé en ce qu'**il est prévu, sur la partie inférieure (14), des languettes (28) orientées vers le haut et repliées, qui retiennent le couvercle (15) et mettent en contact la deuxième électrode de raccordement (41).

3. Interrupteur selon la revendication 1 ou 2, **caractérisé en ce que** la première électrode de raccordement (34) est moulée par injection autour du couvercle (15) ou est scellée dans celui-ci, de telle sorte qu'elle fait partie intégrante du couvercle (15) et s'avance avec une partie de raccordement (36) en saillie hors du couvercle (15).

4. Interrupteur selon l'une des revendications 1 à 3, **caractérisé en ce que** la deuxième électrode de raccordement (41) est moulée par injection autour du couvercle (15) ou est scellée dans celui-ci, de telle sorte qu'elle fait partie intégrante du couvercle (15) et s'avance avec une partie de raccordement (43) en saillie hors du couvercle (15).

5. Interrupteur selon l'une des revendications 1 à 4, **caractérisé en ce que** la première électrode de raccordement (34) s'étend dans le couvercle (15) en forme de tige (35) à partir de sa partie de raccordement (36) vers le premier contact antagoniste (21) agencé à peu près au centre.

6. Interrupteur selon l'une des revendications 1 à 5, **caractérisé en ce que** la première et la deuxième électrode de raccordement (34, 41) sont découpées dans une pièce en tôle (56) commune.

7. Interrupteur selon l'une des revendications 1 à 6, **caractérisé en ce que** la partie inférieure (14) est une pièce emboutie (26) avec un bord (27) périphérique, qui s'engage dans une rainure annulaire (45) ménagée dans le couvercle (15).

8. Interrupteur selon l'une des revendications 2 à 7, **caractérisé en ce que** le couvercle (15) et, le cas échéant, la deuxième électrode de raccordement (41) comportent des fentes (46, 47) pour les languettes (28).

9. Interrupteur selon la revendication 8, **caractérisé en ce que** le couvercle (15) enserre par le dessus la partie inférieure (14) et comporte des poches (48) ouvertes vers le haut et radialement vers l'extérieur, dans le fond (49) desquelles débouchent les fentes (46, 47) et sur le fond (49) desquelles la deuxième électrode de raccordement (41) est accessible pour les languettes (28).

10. Interrupteur selon la revendication 9, **caractérisé en ce que** les parois (51) des poches (48) s'avancent en saillie vers le haut au-delà des pattes (28) repliées.

11. Interrupteur selon l'une des revendications 5 à 10, **caractérisé en ce que** le premier contact antagoniste (21) est conçu sous forme d'extrémité libre (52), repliée en arc vers le bas, de la première électrode de raccordement (34) en forme de tige.

12. Interrupteur selon l'une des revendications 5 à 10, **caractérisé en ce que** le premier contact antagoniste (21) comporte un boulon (38) qui est enfiché depuis le côté intérieur (22) dans un perçage central (37) ménagé dans le couvercle (15) et dans la première électrode de raccordement (34) et est maintenu au niveau de la première électrode de raccordement (34) par un raccord à borne guillotine.

13. Interrupteur selon l'une des revendications 1 à 12, **caractérisé en ce que** le mécanisme de commutation (12) comporte une rondelle élastique (16), qui travaille contre une rondelle à déclic bimétallique (19) et qui est en appui avec son bord (32) contre la partie inférieure (14) et porte un élément de contact (18) mobile qui, en dessous d'une température de commutation du mécanisme de commutation (12), pousse ladite rondelle contre le premier contact antagoniste (21).

14. Interrupteur selon la revendication 13, **caractérisé en ce que** l'élément de contact (18) mobile est maintenu de manière imperdable sur la rondelle élastique (16).

15. Interrupteur selon la revendication 14, **caractérisé en ce que** l'élément de contact (18) mobile est soudé sur la rondelle élastique (16).

16. Interrupteur selon la revendication 14, **caractérisé en ce que** l'élément de contact (18) mobile est réalisé d'un seul tenant avec la rondelle élastique (16).

17. Interrupteur selon l'une des revendications 13 à 16, **caractérisé en ce que** la partie inférieure (14) comporte au niveau de son fond (17) des nodules (31) agencés radialement à l'extérieur et répartis sur le pourtour pour former un appui pour le bord (32) de la rondelle élastique (16).

18. Interrupteur selon la revendication 17, **caractérisé en ce qu'**il est prévu trois nodules (31) qui sont répartis à peu près uniformément sur le pourtour.
